# EUROPÄISCHE PATENTSCHRIFT

(11) **EP 0 336 447 B1**
(45) Veröffentlichungstag und Bekanntmachung des Hinweises auf die Patenterteilung: **05.02.1992**
(21) Anmeldenummer: 89106229.1
(22) Anmeldetag: 08.04.1989
(51) Int. Cl.: E04B 1/00

(54) **Balkon, vorzugsweise Anbaubalkon**
Balcony, especially an add-on balcony
Balcon, de préférence balcon rapporté

(30) Priorität: 08.04.1988 DE 3811827
(43) Veröffentlichungstag der Anmeldung: 11.10.1989
(73) Patentinhaber: Weinberg, Hilary, D-59519 Möhnesee (DE)
(72) Erfinder: Weinberg, Hilary, D-59519 Möhnesee (DE)
(74) Vertreter: Fritz, Herbert, Dipl.-Ing.

(56) Entgegenhaltungen:
- DE-A- 1 759 494
- DE-A- 2 424 508
- DE-U- 8 702 942

## Beschreibung

Die Erfindung bezieht sich auf einen Balkon mit den Merkmalen nach dem Oberbegriff des Anspruchs 1. Die Erfindung findet Anwendung sowohl bei sogenannten Anbaubalkonen, die nachträglich an einem Haus angebaut werden können, als auch bei bereits vorhandene Balkone mit einer massiven Tragkonstruktion. In allen Fällen stellt sich das Problem der Abdichtung der Tragkonstruktion unter dem Fußbodenbelag.

Bei einem bekannten Balkon (DE-U-8702942), bei dem als Tragkonstruktion eine massive Tragplatte vorgesehen ist, besteht die Abdichtung derselben unter dem Fußbodenbelag aus in Bitumen verlegten Kunststoffolien, die an der Gebäudewand hochgeführt sind. Eine einwandfreie Abdichtung des Balkons ist davon abhängig, ob beim Verlegen der einzelnen Folienbahnen die erforderliche Sorgfalt auf der Baustelle aufgewandt wird. Darüberhinaus können nach längerer Zeit Dehnungen oder Schwindungen im Beton Undichtigkeiten in der Abdichtung zur Folge haben.

Die Erfindungsaufgabe besteht in der Ausbildung einer Balkondichtung, die gegenüber dem vorgenannten Stand der Technik auf längere Zeit eine bessere Abdichtung gewährleistet.

Bekannt ist außer dem bereits erwähnten Stand der Technik (DE-A-2424508) eine Aluminium-Wanne für ein Haustürvordach, die mit Verstärkungsrippen versehen die eigentliche selbsttragende Dachkonstruktion bildet. Für die Lösung eines Dichtungsproblemes bei einem Balkon geht von diesem Stand der Technik heine Anregung aus.

Die Lösung der Erfindungsaufgabe bei einem Anbaubalkon ergibt sich durch die Merkmale des Anspruchs 1. Nach dem gleichen Lösungsprinzip findet sich in dem Anspruch 2 eine Lösung für einen Balkon mit einer massiven Tragkonstruktion.

Nach der Erfindung besteht das Abdichtungselement aus einer einheitlichen Wanne aus Aluminiumblech, beispielsweise mit 1 mm Stärke, die nach den jeweiligen Baumaßen des Balkons in der Werkstatt gekantet und verschweißt wird. Die Montage einer auf dieser Weise vorgefertigten Wanne auf der Baustelle kann mit einem relativ geringen Zeitaufwand erfolgen. Eine solche Wanne ist einerseits ausreichend stabil, kann sich aber andererseits auch durch Dehnung derart an Verlagerungen des Beton anpassen, daß eine dauerhafte Abdichtung gewährleistet ist. Durch gebäudeseitige Aufkantung ist das Wasser gehindert, dort einzudringen. Durch Randprofile, die querseitig angebracht werden, wird das Wasser gezwungen zum Längsrand des Balkons zu fließen, wo es in eine Rinne abfließen kann.

Gemäß der weiteren Erfindung (Anspruch 2) können mit Hilfe einer solchen Aluminium-Wanne auch massive Balkone an Altbauten saniert werden. Dabei wird die in den Maßen vorbereitet gefertigte Wanne mit Hilfe einer Bitumen-Klebeschicht auf eine durchgehende Untergrundfläche aufgeklebt. Die Klebeschicht wird dabei in Streifen von beispielsweise 8 bis 10 cm Breite angelegt, wobei zwischen den Streifen Luftkanäle von beispielsweise 20 cm Breite bleiben, die sowohl zum Gebäude hin als auch zum Balkonlängsrand hin offen bleiben, so daß ein Luftdurchgang unter der Wanne gewährleistet ist.

Ein Ausführungsbeispiel der Erfindung wird im folgenden näher beschrieben unter Bezugnahme auf die Zeichnung.

Sie zeigt perspektivisch einen Teil eines sogenannten Anbaubalkons, der in einer Alu-Wanne erfindungsgemäß abgedichtet ist, wobei die Tragkonstruktion und die einzelnen Auflageschichten stufenweise geschnitten sind.

Bei diesem Anbaubalkon sind zu beiden Seiten bei der Balkontür an einer Hauswand 19 zwei Stahlträger 12 mit I-Profil in lotrechter Anordnung an der Hauswand anliegend tragfest verankert. Auf der Zeichnung ist lediglich der linksseitige Träger zu sehen, der durch eingeschweißte Stegbleche mehrfach ausgesteift ist. Mit jedem der beiden vertikalen Träger 12 ist ein horizontaler Träger 9 tragfest verbunden, wobei die Verbindung mit einer Platte hergestellt ist. Die beiden horizontalen Träger 9 haben ein Kastenprofil. An dem Träger 9 ist innenseitig unten ein horizontaler Flansch 9a angeschweißt, jeweils zur Auflage eines tragenden Trapezbleches 7, das zwischen den beiden Trägern 9 aufgespannt ist. An das Trapezblech 7 ist an den gebäudewand parallelen Längsrand des Balkons ein lotrechtes Randblech 15 angeschlossen.

Als Unterverkleidung der Tragkonstruktion sind Kunststoffstäbe 17 vorgesehen, die an Holzlatten 16 angebracht sind.

An jedem Träger 9 ist endseitig an einer Kopfplatte ein lotrechter Steg 9b angeschweißt, der jeweils zum Anbringen eines Geländerpfostens 13 dient.

Der Geländerpfosten wird am Steg mit Schrauben befestigt. Damit an dem Geländerpfosten 13, der im Querschnitt ein Vierkantrohr ist, ein Zugang zu den Schrauben besteht, sind Durchbrechungen in der Pfostenwand vorgesehen, die mit Kunststoffkappen 14 verschlossen werden können.

Auf dem Trapezblech 7 liegen Isolierplatten 5, die eine geschlossene Untergrundfläche bilden. Die Isolierplatten sind angklebt mit einer Bitumen-Klebeschicht 6. Die Plattenoberfläche ist bündig mit den Oberflächen der Träger 9.

Zur Abdichtung ist eine Aluminium-Wanne 3 vorgesehen, hergestellt aus gekantetem und verschweißtem Aluminiumblech, mit einer Stärke von beispielsweise 1 mm. An dieser Aluminium-Wanne sind zur Gebäudeseite hin Aufkantungen 3a gebildet, die dort eine Sperre für das Wasser bilden. Diese Aufkantungen sind auch um die lotrechten Träger 12 herumgeführt. Die Aluminium-Wanne ist mit der Untergrundfläche angeklebt mit einer Bitumen-Klebeschicht 4.

An den beiden Querrändern des Balkons, sowie an dem der Gebäudewand parallelen Längsrand sind Randprofile 10 an der Tragkonstruktion befestigt, und zwar in der Weise, daß der jeweilige T-Steg horizontal an die Aluminium-Wanne anschließt, mit der er verschweißt ist, und daß der jeweilige T-Steg lotrecht vorstehend gehalten ist, so daß er eine Verkleidung bildet. Querseitig sind die Träger 19 durch lotrechte Verkleidungsbleche 11 abgedeckt, an denen unten eine Tropfnase gebildet ist.

An dem zum Gebäude parallelen Längsrand des Balkons ist eine Rinne 18 angebracht, die im Bereich der Untergrundfläche dicht mit der Alu-Wanne verbunden ist. Am Längsrand sind Durchbrechungen am Randprofil 10 gebildet, damit das Wasser vom Fußboden bzw. von der Alu-Wanne in die Rinne abfließen kann. Aus der Rinne kann das Wasser über ein Rohr 18a austreten.

Der Fußbodenbelag wird gebildet durch frostfeste Fliesen 1, zu deren Aufnahme Stelzlager 2 vorgesehen sind.

## Patentansprüche

1. Balkon mit einem Dichtungselement unter einem Fußbodenbelag, das auf einer Oberfläche einer Tragkonstruktion aufgebracht ist, gekennzeichnet durch die nachfolgend genannten Merkmale:
― die Tragkonstruktion ist für einen Anbaubalkon geeignet, bestehend aus zwei vertikal an der Hauswand anzubringenden Trägern (12), zwei davon ausgehenden horizontalen Trägern (9), einem von diesen getragenen Trapezblech (7) und darauf aufliegenden Isolierplatten (5);
― auf der Oberfläche der Isolierplatten (5) ist mittels eines Bitumen-Klebers eine Aluminium-Wanne (3) aufgebracht, an der zur Gebäudeseite hin Aufkantungen (3a) gebildet sind;
― an den beiden Querrändern des Balkons, sowie an dem gebäudeparallelen Längsrand sind Randprofile (10) mit T-Querschnitt an der Tragkonstruktion befestigt, in der Weise, daß der T-Steg horizontal an den Rand der Aluminium-Wanne dicht angeschlossen ist, während der T-Flansch in lotrechter Anordnung vorsteht;
― am Balkonlängsrand ist an die Aluminium-Wanne dicht eine Rinne (18) angeschlossen, wobei für den Übergang des Wassers im Randprofil (10) Durchbrechungen vorgesehen sind.

2. Balkon nach dem Oberbegriff des Anspruchs 1, gekennzeichnet durch die nachfolgend genannten Merkmale:
― die Tragkonstruktion besteht aus einer massiven Betonplatte;
― auf die Oberfläche der Betonplatte ist eine zum Gebäude hin mit Aufkantungen versehene Aluminium-Wanne (3) mit einem Bitumen-Kleber aufgeklebt;
― die Klebeschicht ist in Form von quergerichteten Streifen ausgebildet;
― zwischen den Streifen sind für den Durchgang von Luft zur Gebäudewand und zum Balkonlängsrand offene Kanäle gebildet.

## Claims

1. A balcony having a sealing element which is positioned under a floor covering and is applied to a surface of a supporting structure, characterized by the following features:
― the supporting structure is suited for an attached-type balcony, consisting of two girders (12) to be mounted vertically at the wall of the house, two horizontal girders (9) emanating therefrom, a trapezoidal metal sheet (7) supported thereby and insulating plates (5) resting thereon;
― on the surface of the insulating plates (5) there is mounted, by means of bituminous adhesive, an aluminum trough (3) at which, at the side facing the building, upright edges (3a) are formed;
― at both transverse edges of the balcony as well as at the longitudinal edge extending parallel to the building edge sections (10) having T-shaped cross sections are mounted at the supporting structure in such a manner that the web of the T is closely attached horizontally to the edge of the aluminum trough, whereas the flange of the T projects in a perpendicular arrangement;
― at the longitudinal edge of the balcony, the aluminum trough is closely connected to a gutter (18), for the passage of water, perforations being provided in the edge section (10).

2. A balcony according to the introductory part of claim 1, characterized by the following features:
― the supporting structure consists of a solid concrete slab;
― on the surface of the concrete slab there is adhered, by means of a bituminous adhesive, an aluminum through (3) provided with upright edges adjacent to the building;
― the adhesive layer is formed by transversely extending strips;
― between the strips, for the passage of air towards the wall of the building and towards the longitudinal edge of the balcony, open channels are provided.

## Revendications

1. Balcon équipé d'un élément d'étanchéité se trouvant sous un revêtement de sol, posé sur la surface d'un système porteur, qui a les caractéristiques suivantes:
― le système porteur convient à un balcon monté en saillie, composé de deux supports (12) à monter verticalement sur le mur de la maison, de deux supports horizontaux (9) partant des supports verticaux, d'une tôle trapézoïdale (7) portée par les supports horizontaux ainsi que de plaques isolantes (5) posées sur la tôle trapézoïdale;
― un bac en aluminium (3) qui présente sur le côté façade de bords pliés vers le haut (3a), est fixé sur la face des plaques isolantes (5) à l'aide d'un liant bitumineux;
― des profilés de bord (10) en T sont montés sur le système porteur, sur les deux bords latéraux du balcon ainsi que sur le bord longitudinal parallèle au bâtiment, de telle façon que l'aile médiane du T est montée directement sur le bord du bac en aluminium alors que les ailes latérales du T dépassent la construction en étant en position d'aplomb;
― une gouttière (18) est montée sur le bord longitudinal du balcon, directement sur le bac en aluminium, avec des découpures prévues dans le profilé du bord (10) pour le passage de l'eau.

2. Balcon selon le terme général de la revendication 1, avec les caractéristiques suivantes:
― le système porteur est composé d'une plaque en béton massif;
― un bac en aluminium (3) est fixé sur la surface de la plaque en béton à l'aide d'un liant bitumineux;
― la couche de liant bitumineux est appliquée sous forme de bandes diagonales;
― des canaux ouverts entre ces bandes permettent le passage de l'air vers le mur du bâtiment et vers le bord longitudinal du balcon.
